# FASCICULE DE BREVET EUROPEEN

(11) **EP 0 666 417 B1**
(45) Date de publication et mention de la délivrance du brevet: **06.05.1998**
(21) Numéro de dépôt: 94403012.1
(22) Date de dépôt: 23.12.1994
(51) Int. Cl.: F02M 69/46, F02M 69/08

(54) **Agencement de moteur à injection d'essence comportant des injecteurs ventilés**
Anordnung eines Kraftstoffeinspritzmotors mit belüfteten Einspritzdüsen
Arrangement of a fuel injection engine having aerated injectors

(30) Priorité: 10.01.1994 FR 9400176
(43) Date de publication de la demande: 09.08.1995
(73) Titulaire: AUTOMOBILES PEUGEOT, 75116 Paris (FR); AUTOMOBILES CITROEN, 92200 Neuilly-sur-Seine (FR)
(72) Inventeur: DORE, Martial, F-78000 Versailles (FR)
(74) Mandataire: Polus, Camille

(56) Documents cités:
- DE-A- 3 228 508
- US-A- 3 788 287
- US-A- 4 475 486

## Description

La présente invention concerne un agencement de moteur à injection d'essence comportant des injecteurs ventilés appelés habituellement injecteurs à manteau d'air.

On connaît déjà dans l'état de la technique, notamment d'après US-A-3 788 287, un agencement de moteur à injection d'essence, du type comprenant un ensemble d'injecteurs d'essence associés à des chambres de combustion de cylindres du moteur, un boîtier rigide relié aux parties d'alimentation en essence des injecteurs, délimitant un canal de répartition d'essence dans l'ensemble des injecteurs, et un circuit de ventilation des nez des injecteurs comportant un canal de répartition d'air vers l'ensemble des nez, muni d'orifices débouchant au voisinage de ces nez, et des moyens de raccordement de ce canal de répartition d'air au reste du circuit de ventilation.

L'air ventilé au niveau du nez des injecteurs permet d'améliorer la pulvérisation de l'essence par augmentation de la vitesse relative entre l'air et l'essence.

De façon classique, le moteur à essence est approvisionné en air au moyen d'un circuit comportant un filtre à air relié par un organe de raccordement intermédiaire à un boîtier de papillon d'air lui-même relié à un collecteur d'admission des gaz du moteur. Le canal de répartition d'air du circuit de ventilation des nez des injecteurs est relié au filtre à air par une conduite souple reliée à l'organe de raccordement intermédiaire.

L'agencement de cette conduite souple pose des problèmes d'encombrement et d'aspect d'esthétique.

L'invention a pour but de remédier à ces problèmes et de minimiser la longueur de la conduite souple afin de réduire les pertes de charge de l'air circulant dans cette conduite.

A cet effet, l'invention a pour objet un agencement de moteur à injection d'essence, du type précité, caractérisé en ce que les parties d'alimentation et les nez des injecteurs forment respectivement des extrémités opposées des injecteurs, le canal de répartition d'air étant séparé du boîtier, et en ce que les moyens de raccordement du canal de répartition d'air au reste du circuit de ventilation comprennent un conduit d'alimentation en air intégré au boîtier.

Suivant des caractéristiques de différents modes de réalisation de l'invention :
- le boîtier comporte une cloison délimitant deux compartiments formant l'un le canal de répartition d'essence et l'autre le conduit d'alimentation en air ;
- le boîtier ayant une forme générale rectiligne parallèle à une direction d'alignement des injecteurs, le conduit d'alimentation en air s'étend suivant la longueur du boîtier ;
- le conduit d'alimentation en air comporte une première extrémité raccordée au reste du circuit de ventilation, disposée à une extrémité du boîtier, et une seconde extrémité raccordée au canal de répartition d'air, disposée sensiblement au milieu du boîtier ;
- le canal de répartition d'air est relié au conduit d'alimentation en air par un conduit formant raccord rigide ;
- les extrémités du raccord sont emmanchées de façon étanche respectivement dans un orifice communiquant avec le canal de répartition d'air et dans un embout relié au conduit d'alimentation en air, venu de matière avec le boîtier ;
- l'orifice de raccordement du canal de répartition d'air est muni de moyens de positionnement du raccord imposant une orientation prédéterminée du raccord avant montage du boîtier ;
- le raccord est venu de matière avec le boîtier et son extrémité libre est emmanchée de façon étanche dans un orifice communiquant avec le canal de répartition d'air ;
- le boîtier est fabriqué en matière plastique.

D'autres caractéristiques et avantages de l'invention apparaîtront à la lecture de la description détaillée qui va suivre pour la compréhension de laquelle on se reportera aux dessins annexés dans lesquels :
- la figure 1 est une vue en perspective de la partie avant d'un véhicule automobile, avec un arrachement du capot du véhicule montrant un agencement de moteur selon l'invention ;
- la figure 2 est une vue en perspective de la partie supérieure du moteur du véhicule montrant plus en détail l'agencement de la figure 1 ;
- la figure 3 est une vue en coupe suivant la ligne 3-3 de la figure 2 ;
- la figure 4 est une vue en coupe suivant la ligne 4-4 de la figure 2 ;
- la figure 5 est une vue en coupe suivant la ligne 5-5 de la figure 3 ;
- la figure 6 est une vue en coupe suivant la ligne 6-6 de la figure 3 ;
- la figure 7 est une vue similaire à la figure 4 montrant une variante de réalisation du raccord reliant le conduit d'alimentation en air au canal de répartition en air.

On a représenté sur la figure 1 une partie avant 10 de véhicule automobile, munie d'un capot 12 d'accès, dans laquelle est disposé transversalement un moteur 14 à injection d'essence. Cette partie avant 10 comporte un agencement de moteur selon l'invention, désigné par la référence générale 16.

On reconnaît également sur la figure 1 des moyens classiques d'approvisionnement en air du moteur comprenant un filtre à air 18 relié à un boîtier de papillon d'air 22 par un organe intermédiaire de raccordement 20 disposé entre ce filtre 18 et ce boîtier 22, ce dernier étant lui-même relié à un collecteur d'admission des gaz 24 qui est montré plus en détail à la figure 2.

De façon classique, le moteur 14 comporte un bloc-cylindres non représenté sur les figures, dans lequel sont ménagés quatre cylindres alignés, et une culasse 26, représentée à la figure 3, rapportée sur le bloc-cylindres suivant un plan de joint 28.

Chaque cylindre comporte une chambre de combustion 30 fermée à sa partie supérieure par la culasse 26. Cette chambre 30 est reliée de façon connue en soi, d'une part à un conduit d'admission 32 lui-même raccordé à une tubulure 34 du collecteur 24, et d'autre part à un conduit d'échappement 36, les conduits d'admission et d'échappement étant formés dans la culasse 26.

La partie d'extrémité de chaque conduit d'admission 32 débouchant dans la chambre de combustion 30 comporte un orifice obturé par une soupape 38 représentée en trait mixte sur la figure 3.

On reconnaît également sur la figure 3 une bougie d'allumage 40 et un injecteur d'essence 42 associés à chaque chambre de combustion 30, ces éléments étant connus en soi.

Sur la figure 2, on voit que le moteur 14 comporte une rangée de quatre injecteurs 42. Ces derniers sont portés par exemple par le collecteur d'admission 24 par emboîtement étanche de leur nez 44 dans des douilles 46 venues de matière avec le collecteur. Les nez 44 des injecteurs sont agencés dans les tubulures d'admission 34 suivant une disposition connue en soi qui ne sera pas décrite plus en détail.

Les extrémités 48 d'alimentation en essence des injecteurs sont reliées à un circuit d'alimentation en essence par un boîtier rigide 50, en matière plastique, qui sera décrit plus en détail par la suite.

L'agencement 16 comporte également un circuit de ventilation des nez 44 des injecteurs comprenant un canal de répartition d'air 52, de type connu, ménagé par exemple dans le collecteur 24 comme cela est représenté plus en détail sur la figure 6, muni d'orifices 54 débouchant au voisinage des nez 44 des injecteurs.

Ce canal 52 est alimenté en air provenant du filtre 18 par l'intermédiaire de l'organe de raccordement intermédiaire 20, d'une conduite souple 56 et du boîtier 50 reliés en série (voir figure 1).

En se référant aux figures 2 et 5, on voit que le boîtier 50 a une forme générale rectiligne parallèle à la direction d'alignement des injecteurs 42 et comporte une cloison longitudinale 57 délimitant deux compartiments formant l'un un canal 58 de répartition d'essence dans les injecteurs et l'autre un conduit 60 d'alimentation en air du canal de répartition d'air 52.

Le canal de répartition d'essence 58 a une forme générale en chicane, connue en soi, de manière que des orifices 59A,59B d'arrivée d'essence et de refoulement d'essence non consommé par les injecteurs soient disposés à une même extrémité du boîtier 50. On reconnaît sur la figure 2 des moyens classiques 62 de raccordement de ces orifices 59A,59B au reste du circuit d'alimentation en essence, ces moyens 62 étant venus de matière avec l'extrémité du boîtier 50.

De façon classique, le canal de répartition d'essence 58 comprend des orifices 64 d'alimentation des injecteurs 42 prolongés par des embouts 66 venus de matière avec le boîtier 50 dans lesquels sont emboîtées de façon étanche les extrémités d'alimentation des injecteurs.

Le conduit d'alimentation en air 60 s'étend suivant la longueur du boîtier 50 et comporte une première extrémité raccordée à la conduite souple 56, disposée à l'extrémité du boîtier opposée aux moyens 62, et une seconde extrémité raccordée au canal de répartition d'air, disposée sensiblement au milieu du boîtier 50.

Le conduit d'alimentation en air 60 est raccordé à la conduite souple 56 par un embout coudé 68 venu de matière avec le boîtier 50 (voir figure 2) et au canal de répartition d'air 52 par un conduit coudé formant raccord rigide 70 dont les extrémités sont emmanchées de façon étanche respectivement dans un orifice 72 usiné dans le collecteur 24, communiquant avec le canal de répartition d'air 52, et dans un embout 74 relié au conduit d'alimentation en air 60, venu de matière avec le boîtier 50 (voir figure 4).

L'orifice de raccordement 72 débouche sensiblement au milieu de la longueur du canal de répartition d'air 52 afin de permettre une bonne répartition de l'air dans ce canal et dans les orifices de ventilation 54.

Sur les figures 4 à 6, on a représenté les sens de circulation de l'essence et de l'air par des flèches sans référence.

De façon classique, le boîtier 50 est monté sur les injecteurs 42, après montage de ces derniers dans les douilles 46, en emboîtant les embouts 66 sur les extrémités d'alimentation 48 des injecteurs.

Dans l'agencement selon l'invention, l'orifice 72 de raccordement du canal de répartition d'air 52 est muni de moyens connus 76 de positionnement du raccord 70 (voir figure 4), imposant une orientation prédéterminée de ce raccord telle que l'embout 74 s'emboîte automatiquement sur le raccord 70 lors du montage du boîtier 50 sur les injecteurs 42.

Sur la figure 7, on a représenté une variante de réalisation du raccord reliant le conduit d'alimentation en air 60 au canal de répartition d'air 52, le raccord étant désigné dans ce cas par la référence 70A. Dans cette variante, le raccord 70A est venu de matière avec le boîtier 50 et son extrémité libre est emmanchée de façon étanche dans un orifice 72A, usiné dans le collecteur 24, communiquant avec le canal de répartition d'air 52.

Cette variante de réalisation du raccord permet de simplifier les moyens de raccordement entre le conduit d'alimentation en air 60 et le canal de répartition d'air 52 en supprimant les moyens d'étanchéité entre le boîtier et le raccord ainsi que les moyens de positionnement de ce raccord. Cette variante permet également un gain de temps lors du montage du boîtier 50.

En se référant à nouveau aux figures 2 et 3, on voit que le boîtier 50 comporte des moyens classiques de fixation sur une partie supérieure du moteur 14, par exemple un couvre-culasse, comportant des pattes transversales 78 venues de matière avec le boîtier, munies de trous 80 de passage de vis de fixation (non représentées).

L'invention comporte de nombreux avantages.

L'agencement de moteur selon l'invention permet de réaliser un circuit de ventilation des nez des injecteurs compact et esthétique grâce à l'intégration de la conduite d'alimentation en air dans le boîtier rigide.

Dans l'agencement de moteur selon l'invention, la conduite souple reliant l'organe intermédiaire de raccordement, disposé entre le filtre à air et le boîtier de papillon d'air, à une extrémité du boîtier rigide couvrant les injecteurs est plus courte que dans les agencements classiques dans lesquels la conduite souple s'étend généralement jusqu'au milieu du canal de répartition d'air, ce qui permet de réduire les pertes de charge dans cette conduite.

Par ailleurs, le boîtier dans lequel circule l'air de ventilation des nez des injecteurs et l'essence d'alimentation de ces injecteurs est très facile à monter.

## Revendications

1. Agencement de moteur (14) à injection d'essence, du type comprenant un ensemble d'injecteurs d'essence (42) associés à des chambres de combustion (30) de cylindres du moteur, un boîtier rigide (50) relié aux parties (48) d'alimentation en essence des injecteurs, délimitant un canal (58) de répartition d'essence dans l'ensemble des injecteurs, et un circuit de ventilation des nez (44) des injecteurs comportant un canal (52) de répartition d'air vers l'ensemble des nez (44), muni d'orifices (54) débouchant au voisinage de ces nez (44), et des moyens (60,70;70A) de raccordement de ce canal de répartition d'air (52) au reste du circuit de ventilation, caractérisé en ce que les parties d'alimentation (58) et les nez (44) des injecteurs (42) forment respectivement des extrémités opposées des injecteurs, le canal (52) de répartition d'air étant séparé du boîtier (50), et en ce que les moyens de raccordement du canal de répartition d'air (52) au reste du circuit de ventilation comprennent un conduit (60) d'alimentation en air intégré au boîtier (50).

2. Agencement selon la revendication 1, caractérisé en ce que le boîtier (50) comporte une cloison (57) délimitant deux compartiments formant l'un le canal de répartition d'essence (58) et l'autre le conduit d'alimentation en air (60).

3. Agencement selon la revendication 1 ou 2, caractérisé en ce que, le boîtier (50) ayant une forme générale rectiligne parallèle à une direction d'alignement des injecteurs (42), le conduit d'alimentation en air (60) s'étend suivant la longueur du boîtier (50).

4. Agencement selon la revendication 3, caractérisé en ce que le conduit d'alimentation en air (60) comporte une première extrémité raccordée au reste du circuit de ventilation, disposée à une extrémité du boîtier (50), et une seconde extrémité raccordée au canal de répartition d'air (52), disposée sensiblement au milieu du boîtier (50).

5. Agencement selon la revendication 4, caractérisé en ce que le canal de répartition d'air (52) est relié au conduit d'alimentation en air (60) par un conduit formant raccord rigide (70;70A).

6. Agencement selon la revendication 5, caractérisé en ce que les extrémités du raccord (70) sont emmanchées de façon étanche respectivement dans un orifice (72) communiquant avec le canal de répartition d'air (52) et dans un embout (74) relié au conduit d'alimentation en air (60), venu de matière avec le boîtier (50).

7. Agencement selon la revendication 6, caractérisé en ce que l'orifice (72) de raccordement du canal de répartition d'air (52) est muni de moyens (76) de positionnement du raccord (70) imposant une orientation prédéterminée du raccord (70) avant montage du boîtier (50).

8. Agencement selon la revendication 5, caractérisé en ce que le raccord (70A) est venu de matière avec le boîtier (50) et son extrémité libre est emmanchée de façon étanche dans un orifice (72A) communiquant avec le canal de répartition d'air (52).

9. Agencement selon l'une quelconque des revendications précédentes, caractérisé en ce que le boîtier (50) est fabriqué en matière plastique.

## Patentansprüche

1. Anordnung eines Kraftstoffeinapritzmotors (14), bestehend aus einer Einheit von Kraftstoffeinspritzdüsen (42), die mit Zylinderbrennkammern (30) des Motors verbunden sind, einem starren Gehäuse (50), das an die Kraftstoffzuführteile (48) der Einspritzdüsen angeschlossen ist und einen Kanal (58) zur Verteilung des Kraftstoffs in der Einheit der Einspritzdüsen begranzt, und einem Belüftungskreis für die Mundstücke (44) der Einspritzdüsen, bestehend aus einer Kanal (52) zur Verteilung der Luft zu der Einheit der Mundstücke (44), versehen mit Öffnungen (54), die in der Nähe dieser Mundstücke (44) münden, und Mitteln (60, 70; 70A) für den Anschluß dieses Luftverteilungskanals (52) an den übrigen Belüftungekreis, dadurch gekennzeichnet, daß die Versorgungsteile (58) und die Mundstücke (44) der Einspritzdüeen (42) jeweils gegenüberliegende. Enden der Einspritzdüsen bilden, wobei der Luftverteilungskanal (52) von dem Gehäuse (50) getrennt ist, und daß die Anschlußmittel für den Luftverteilungskanal (52) an den übrigen Belüftungskreis eine in das Gehäuse (50) integrierte Luftzuführleitung (60) umfassen.

2. Anordnung nach Anspruch 1, dadurch gekennzeichnet, daß das Gehäuse (50) eine Trennwand (57) umfaßt, die zwei Abteilungen begrenzt, von denen die eine den Kraftstoffverteilungskanal (58) und die andere die Luftzuführleitung (60) bildet.

3. Anordnung nach Anspruch 1 oder 2, dadurch gekennzeichnet, daß sich die Luftzuführleitung (60) entlang der Länge des Gehäuses (50) erstreckt, wobei das Gehäuse (50) eine allgemeine geradlinige, zu einer Ausrichtungslinie der Einspritzdüsen (42) parallele Form aufweist.

4. Anordnung nach Anspruch 3, dadurch gekennzeichnet, daß die Luftzuführleitung (60) ein erstes Ende, das an den übrigen Belüftungekreis angeschlossen und an einem Ende des Gehäuses (50) angeordnet ist, und ein zweites Ende umfaßt, das an den Luftverteilungskanal (52) angeschlossen und im wesentlichen in der Mitte des Gehäuses (50) angeordnet ist.

5. Anordnung nach Anspruch 4, dadurch gekennzeichnet, daß der Luftverteilungskanal (52) an die Luftzuführleitung (60) durch eine Leitung angeschlossen ist, die einen starren Anschluß (70; 70A) bildet.

6. Anordnung nach Anspruch 5, dadurch gekennzeichnet, daß die Enden des Anschlusses (70) dicht in eine Öffnung (72), die mit dem Luftverteilungekanal (52) in Verbindung steht, bzw. in ein Ansatzstück (74) eingesteckt sind, das an die Luftzuführleitung (60) angeschlossen ist und mit dem Gehäuse (50) aus einem Stück besteht.

7. Anordnung nach Anspruch 6, dadurch gekennzeichnet, daß die Anschlußöffnung (72) des Luftverteilungskanals (52) mit Mitteln (76) für die Positionierung des Anschlusses (70) versehen ist, die eine vorbestimmte Ausrichtung des Anschlusses (70) vor der Montage des Gehäuses (50) vorgeben.

8. Anordnung nach Anspruch 5, dadurch gekennzeichnet, daß der Anschluß (70A) aus einem Stück mit dem Gehäuse (50) besteht und sein freies Ende dicht in eine Öffnung (72A) eingesteckt ist, die mit dem Luftverteilungskanal (52) in Verbindung steht.

9. Anordnung nach einem der vorhergehenden Ansprüche, dadurch gekennzeichnet, daß das Gehäuse (50) aus Kunststoff hergestellt ist.

## Claims

1. Arrangement of a fuel-injected petrol engine (14) of the type comprising a set of petrol injectors (42) associated with combustion chambers (30) of cylinders of the engine; a rigid casing (50) connected to the parts (48) for supplying the injectors with petrol, delimiting a duct (58) for distributing petrol to all of the injectors; and a circuit for aerating the tips (44) of the injectors comprising a duct (52) for distributing air to all of the tips (44), equipped with orifices (54) which open close to these tips (44), and means (60, 70; 70A) for connecting this air-distribution duct (52) to the rest of the aeration circuit; characterized in that the supply parts (58) and the tips (44) of the injectors (42) respectively form opposite ends of the injectors, the air-distribution duct (52) being separate from the casing (50); and in that the means of connecting the air-distribution duct (52) to the rest of the aeration circuit comprise an air-supply passage (60) integral with the casing (50).

2. Arrangement according to Claim 1, characterized in that the casing (50) has a partition (57) delimiting two compartments, one forming the petrol distribution duct (58) and the other the air-supply passage (60).

3. Arrangement according to Claim 1 or 2, characterized in that,as the casing (50) has a straight overall shape parallel to a direction in which the injectors (42) are aligned, the air-supply passage (60) extends along the length of the casing (50).

4. Arrangement according to Claim 3, characterized in that the air-supply passage (60) has a first end connected to the rest of the aeration circuit, this end being at one end of the casing (50), and a second end connected to the air-distribution duct (52), this second end being more or less at the middle of the casing (50).

5. Arrangement according to Claim 4, characterized in that the air-distribution duct (52) is connected to the air-supply passage (60) by a passage which forms a rigid connection (70; 70A).

6. Arrangement according to Claim 5, characterized in that the ends of the connection (70) are push-fitted in a sealed fashion respectively into an orifice (72) communicating with the air-distribution duct (52) and into a fitting (74) connected to the air-supply passage (60) and formed as an integral part of the casing (50).

7. Arrangement according to Claim 6, characterized in that the connection orifice (72) of the air-distribution duct (52) is equipped with means (76) for positioning the connection (70) imposing a predetermined orientation on the connection (70) before the casing (50) is mounted.

8. Arrangement according to Claim 5, characterized in that the connection (70A) is formed as an integral part of the casing (50) and its free end is push-fitted in a sealed fashion into an orifice (72A) communicating with the air-distribution duct (52).

9. Arrangement according to any one of the preceding claims, characterized in that the casing (50) is made of plastic.
